# EUROPÄISCHE PATENTSCHRIFT

(11) **EP 0 636 206 B1**
(45) Veröffentlichungstag und Bekanntmachung des Hinweises auf die Patenterteilung: **17.07.1996**
(21) Anmeldenummer: 93908895.1
(22) Anmeldetag: 02.04.1993
(51) Int. Cl.: F01L 13/00, F01L 1/26

(54) **VENTILBETÄTIGUNGSMECHANISMUS FÜR EINE BRENNKRAFTMASCHINE**
VALVE ACTUATING MECHANISM FOR AN INTERNAL COMBUSTION ENGINE
MECANISME DE COMMANDE DE SOUPAPES POUR UN MOTEUR A COMBUSTION INTERNE

(30) Priorität: 16.04.1992 DE 4212844
(43) Veröffentlichungstag der Anmeldung: 01.02.1995
(73) Patentinhaber: AUDI AG, D-85002 Ingolstadt (DE)
(72) Erfinder: PAUL, Michael, D-7107 Bad Friedrichshall (DE)
(86) Internationale Anmeldenummer: EP9300822
(87) Internationale Veröffentlichungsnummer: WO9321427

(56) Entgegenhaltungen:
- EP-A- 0 462 853
- EP-A- 0 505 231
- GB-A- 2 199 894

## Beschreibung

Die Erfindung bezieht sich auf einen Ventilbetätigungsmechanismus für eine Brennkraftmaschine entsprechend dem Oberbegriff des Anspruchs 1.

Bei einem bekannten Ventilbetätigungsmechanismus dieser Art (GB-A-2199894) erfolgt die Verbindung zwischen den ersten und zweiten Schlepphebeln im oberen Drehzahlbereich mit Hilfe von durch Öldruck verschiebbaren Kolben, die in radial zur Schwenkachse der Schlepphebel angeordneten, in den Schlepphebeln vorgesehenen Bohrungen angeordnet sind und mit ihren Stirnflächen aneinanderstoßen. Die Bohrungen fluchten miteinander, wenn die Schlepphebel auf den Grundkreisen ihrer Nocken liegen. Im unteren Drehzahlbereich, in welchem die Ventile von den den ersten Schlepphebeln zugeordneten Nocken betätigt werden sollen, liegen die aneinander anstoßenden Stirnflächen der Kolben in den Teilungsebenen zwischen den Schlepphebeln, so daß die Ventile nur von den ersten Schlepphebeln betätigt werden und die zweiten Schlepphebel frei schwingen können. Im oberen Drehzahlbereich werden die Kolben derart verschoben, daß sie die Teilungsebenen durchdringen, wodurch die zweiten Schlepphebeln mit den ersten Schlepphebeln verbunden werden und die Ventile von den zweiten Schlepphebeln entsprechend der Nockenkontur der den zweiten Schlepphebeln zugeordneten Nocken betätigt werden. Damit lassen sich unterschiedliche Ventilhübe und unterschiedliche Öffnungszeiten für die Ventile im unteren und im oberen Drehzahlbereich verwirklichen. Nachteilig ist bei dieser bekannten Konstruktion, daß im unteren Drehzahlbereich die Kolben mit ihren Stirnflächen ständig aufeinander gleiten und daß eine sehr hohe Präzission bei der Herstellung der Kolben und der Bohrungen erforderlich ist.

Der Erfindung liegt die Aufgabe zugrunde, einen Ventilbetätigungsmechanismus der gattungsgemäßen Art zu schaffen, bei dem der Verschleiß verringert und die Herstellung vereinfacht ist.

Diese Aufgabe wird erfindungsgemäß durch die im Kennzeichen des Anspruchs 1 angegebenen Merkmale gelöst.

Bei dem erfindungsgemäßen Vorschlag sind die Kolben im unteren Drehzahlbereich durch ihre Federn zurückgezogen, so daß keine Berührung mit den zweiten Schlepphebeln stattfindet. Dadurch, daß in den zweiten Schlepphebeln keine Bohrungen vorgesehen sind, die mit den Bohrungen in den ersten Schlepphebeln fluchten müssen, wenn die Ventile von den zweiten Schlepphebeln betätigt werden sollen, ist die Fertigung wesentlich vereinfacht. Es ist lediglich eine plane Bearbeitung der Unterseite der Traverse erforderlich.

Die Bohrungen und die Kolben in den ersten Schlepphebeln haben aus Fertigungsgründen vorzugsweise einen kreisförmigen Querschnitt. Dabei können die Endabschnitte der Kolben, die im oberen Drehzahlbereich mit der Unterseite der Traverse zusammenwirken, eine Planfläche aufweisen, wodurch eine flächige Berührung zwischen den Kolben und der Traverse erreicht und die Flächenpressung entsprechend reduziert wird. Um sicherzustellen, daß die Planflächen der Endabschnitte stets parallel zu der Unterseite der Traverse liegen, ist es zweckmäßig, eine Verdrehsicherung für den Kolben vorzusehen, die gleichzeitig die Auswärtsbewegung des Kolbens begrenzen kann.

Ein Ausführungsbeispiel der Erfindung wird im folgenden unter Bezugnahme auf die Zeichnungen beschrieben. Es zeigt:
- Fig. 1: einen Ventiltrieb mit einem erfindungsgemäßen Ventilbetätigungsmechanismus für drei Einlaßventile im senkrechten Schnitt entlang Linie 1-1 in Fig. 2, und
- Fig. 2: eine Ansicht in Richtung des Pfeils 2 in Fig. 1.

In den Zeichnungen ist ein Ventiltrieb für drei Einlaßventile E dargestellt. Jedes Ventil E ist im Schließsinn von einer Feder 1 beaufschlagt. Die Ventile werden von eigenen Nocken 2, 3 und 4 einer Nockenwelle 5 über erste Schlepphebel 6 betätigt, die auf einer gemeinsamen ortsfesten Achse 7 schwenkbar gelagert sind. Die Nocken 2, 3 und 4 haben vorzugsweise unterschiedliche Nockenprofile, um für die einzelnen Einlaßventile einen unterschiedlichen Ventilhub, eine unterschiedliche Öffnungsdauer und/oder unterschiedliche Steuerzeiten zu erreichen und im unteren und mittleren Drehzahlbereich der Brennkraftmaschine optimale Voraussetzungen zu schaffen. Zwischen benachbarten Nocken 2, 3 und 4 sind auf der Nockenwelle 5 zweite Nocken 8 mit identischem Nockenprofil vorgesehen, das für die Verhältnisse im oberen Drehzahlbereich der Brennkraftmaschine ausgelegt ist, also beispielsweise einem größeren Ventilhub und eine längere Öffnungsdauer erzeugt. Mit den zweiten Nocken 8 wirken zweite Schlepphebel 9 zusammen, die im oberen Drehzahlbereich mit den ersten Schlepphebeln 6 gekoppelt werden können, so daß in diesem Drehzahlbereich die Ventile E entsprechend der Kontur der Nocken 8 betätigt werden. Die freien Enden der zweiten Schlepphebel 9 sind durch eine Traverse 10 miteinander verbunden, die vor und in geringem Abstand von den freien Enden der ersten Schlepphebel 6 verläuft. In den ersten Schlepphebeln 6 sind zur Schwenkachse 7 radiale Bohrungen 11 vorgesehen, in denen jeweils ein Kolben 12 angeordnet ist, der zwischen einer ersten, inneren Stellung und einer zweiten äußeren Stellung verschiebbar ist, in welcher der Kolben von seinem Schlepphebel 6 vorsteht. In dieser zweiten, in Fig. 1 dargestellten Stellung wirken die Kolben 12 mit der planen Unterseite 10a der Traverse 10 zusammen, so daß die zweiten Schlepphebeln 9 die Ventile E über die ersten Schlepphebel 6 entsprechend der Kontur der Nocken 8 betätigen können. Die Verschiebung der Kolben 12 nach außen erfolgt mit Hilfe eines Druckmittels, das durch einen Kanal 14 in der Achse 7 zugeführt wird, der mit den Bohrungen 11 in Verbindung steht. Wird die Druckmittelzufuhr unterbrochen, so werden die Kolben 12 durch eine Feder 13 in ihre Bohrungen 11 zurückgeführt, so daß die zweiten Schlepphebel 9 frei schwingen können und die Betätigung der Ventile durch die ersten Schlepphebel 6 entsprechend der Kontur der Nocken 2, 3 bzw. 4 erfolgt. Die Feder 13 stützt sich einerseits an einem in der Bohrung 11 fixierten Einsatz 15 und andererseits am Ende einer Hülse 16 ab, die am Kolben 12 befestigt ist und sich durch den Einsatz 15 hindurch erstreckt.

Jeder Schlepphebel 6 bzw. 9 weist eine Gleitfläche 17 auf, mit welcher er an seinem Nocken 2, 3, 4 bzw. 8 anliegt. Die zweiten Schlepphebel 9 werden durch eine Feder 18 in Anlage an ihren Nocken gehalten. Die Feder 18 ist im Ausführungsbeispiel auf einem Zündkerzendom 19 angeordnet und stützt sich einerseits an einem ortsfesten Federteller 20 und andererseits an einem verschiebbaren Federteller 21 ab, der mit Fortsätzen 22 der zweiten Schlepphebel 9 zusammenwirkt, die den Zündkerzendom teilweise umgreifen.

Die Endabschnitte der Kolben 12 sind mit Planflächen 23 versehen, an denen die Traverse 10 mit ihrer planen Unterseite 10a anliegt, wenn sich die Kolben 12 in der dargestellten herausgeschobenen Stellung befinden. Damit wird die Flächenpressung zwischen der Traverse 10 und den Kolben 13 verringert. Um ein Verdrehen der Kolben 13 zu vermeiden und zu gewährleisten, daß die Planfläche 23 stets parallel zu der Unterseite 10a der Traverse 10 ist, ist eine Verdrehsicherung in Form eines Stiftes 24 vorgesehen, der in den Schlepphebeln 6 eingesetzt ist und mit seiner unteren Stirnseite an der Planfläche 23 des Kolbens anliegt. In der herausgeschobenen Stellung liegt die durch die Planfläche 23 entstehende Schulter 25 an dem Stift 24 an, wodurch die Auswärtsbewegung des Kolbens 12 begrenzt ist.

## Patentansprüche

1. Ventilbetätigungsmechanismus für eine Brennkraftmaschine mit
- mindestens zwei Einlaßventilen (E) pro Zylinder,
- ersten Schlepphebeln (6), die um eine gemeinsame Achse (7) schwenkbar sind und jeweils mit einem Einlaßventil (E) und einem eigenen Nocken (2, 3 bzw. 4) einer Nockenwelle (5) für einen ersten Drehzahlbereich zusammenwirken,
- zweiten Schlepphebeln (9), die um die gemeinsame Achse (7) schwenkbar sind und mit eigenen Nocken (8) für einen zweiten Drehzahlbereich zusammenwirken,
- Federmitteln (18), welche die zweiten Schlepphebel (9) in Anlage an ihren Nocken (8) halten, und
- Kolben (12) zum Koppeln der ersten Schlepphebel (6) mit den zweiten Schlepphebeln (9) im zweiten Drehzahlbereich, die in radial zur Schwenkachse (7) verlaufenden Bohrungen (11) vorgesehen und durch Öldruck entgegen der Kraft einer Feder (13) nach außen verschiebbar sind,
**dadurch gekennzeichnet**,
- daß die Kolben (12) in Bohrungen (11) in den ersten Schlepphebeln (6) angeordnet sind,
- daß die zweiten Schlepphebel (9) jeweils zwischen zwei benachbarten ersten Schlepphebeln (6) angeordnet sind und mit identischen Nocken (8) zusammenwirken,
- daß die freien Enden der zweiten Schlepphebel (9) durch eine Traverse (10) miteinander verbunden sind, die vor und in geringem Abstand von den freien Enden der ersten Schlepphebeln (6) liegt, und
- daß die Traverse (10) eine plane Unterseite (10a) aufweist, mit der die Kolben (12) zusammenwirken, wenn sie nach außen verschoben sind.

2. Ventilbetätigungsmechanismus nach Anspruch 1, dadurch gekennzeichnet, daß die Kolben (12) einen kreisförmigen Querschnitt haben und ihre Endabschnitte mit einer Planfläche (23) versehen sind, die mit der Unterseite (10a) der Traverse (10) zusammenwirkt, wenn die Kolben nach außen verschoben sind.

3. Ventilbetätigungsmechanismus nach Anspruch 2, dadurch gekennzeichnet, daß eine Verdrehsicherung (24) für die Kolben (12) vorgesehen ist, die vorzugsweise gleichzeitig die Auswärtsbewegung der Kolbens begrenzt.

4. Ventilbetätigungsmechanismus nach einem der Ansprüche 1 bis 3, dadurch gekennzeichnet, daß in der Achse (7) der Schlepphebel (6, 9) ein mit den Bohrungen (11) in den ersten Schlepphebeln (6) in Verbindung stehender Ölzuflußkanal (14) vorgesehen ist.

## Claims

1. Valve actuating mechanism for an internal combustion engine, comprising
- at least two intake valves (E) to each cylinder,
- first valve levers (6) which are adapted to swivel about a common shaft (7) and in each case cooperate with an intake valve (E) and their own cam (2, 3 and 4, respectively) on a camshaft (5) for a first engine speed range,
- second valve levers (9) which are adapted to swivel about the common shaft (7) and cooperate with their own cams (8) for a second engine speed range,
- spring elements (18) which hold the second valve levers (9) in contact against their cams (8), and
- pistons (12) for coupling the first valve levers (6) with the second valve levers (9) in the second engine speed range, being provided in bores (11) which extend radially to the swivelling shaft (7) and being adapted to be displaced outwards by oil pressure against the force of a spring (13),
characterised in that
- the pistons (12) are arranged in bores (11) in the first valve levers (6),
- the second valve levers (9) are in each case arranged between two neighbouring first valve levers (6) and cooperate with identical cams (8),
- the free ends of the second valve levers (9) are connected to one another by a cross member (10) situated in front of and a short distance from the free ends of the first valve levers (6), and
- the cross member (10) features a plane lower face (10a) with which the pistons (12) cooperate when they are displaced outwards.

2. Valve actuating mechanism according to claim 1, characterised in that the pistons (12) are circular in cross-section and their end portions are provided with a plane surface (23) which cooperates with the lower face (10a) of the cross member (10) when the pistons are displaced outwards.

3. Valve actuating mechanism according to claim 2, characterised in that an anti-torsion device (24) is provided for the pistons (12) and preferably at the same time limits the outward movement of the pistons.

4. Valve actuating mechanism according to any of claims 1 to 3, characterised in that in the shaft (7) for the valve levers (6, 9) there is provided an oil feeder duct (14) which communicates with the bores (11) in the first valve levers (6).

## Revendications

1. Mécanisme de commande de soupapes pour un moteur à combustion interne comportant
- au moins deux soupapes d'admission (E) par cylindre,
- des premiers culbuteurs (6) qui peuvent pivoter autour d'un axe commun (7) et coopèrent chacun avec une soupape d'admission (E) et avec sa propre came (2,3,4) d'un arbre à cames (5) pour une première plage de vitesses de rotation,
- des seconds culbuteurs (9) qui peuvent pivoter autour de l'axe commun (7) et coopèrent avec des cames respectives (8) pour une seconde plage de vitesses de rotation,
- des moyens à ressort (18) qui maintiennent les seconds culbuteurs (9) en position d'appui sur leurs cames (8),
- des pistons (12) pour l'accouplement des premiers culbuteurs (6) aux seconde culbuteurs (9) dans la seconde plage de vitesses de rotation, pistons qui sont prévus dans des forures (11) s'étendant radialement par rapport à l'axe de pivotement (7) et qui peuvent être déplacés vers l'extérieur par pression d' huile contre la force antagoniste d'un ressort (13),
caracterisé en ce que
- les pistons (12) sont disposés dans des forures (11) dans les premiers culbuteurs (6),
- les seconds culbuteurs (9) sont disposés chacun entre deux premiers culbuteurs (6) voisins et coopèrent avec des cames (8) identiques,
- les extrémités libres des seconds culbuteurs (9) sont reliées entre elles par une traverse (10) qui est située en avant et à faible distance des extrémités libres des premiers culbuteurs (6), et
- la traverse (10) présente une face inférieure plane (10a) avec laquelle coopèrent les pistons (12) lorsqu'ils ont été déplacés vers l'extérieur.

2. Mécanisme de commande de soupapes selon la revendication 1, caractérisé en ce que les pistons (12) ont une section circulaire et leurs parties d'extrémité sont munies d'une méplat (23) qui coopère avec la face inférieure (10a) de la traverse (10) lorsque le piston a été déplacé vers l'extérieur.

3. Mécanisme de commande de soupapes selon la revendication 2, caractérisé en ce qu'il est prévu, pour les pistons (12), une sûreté anti-rotation (24) qui, de préférence, limite en même temps le mouvement des pistons vers l'extérieur.

4. Mécanisme de commande de soupapes selon l'une quelconque des revendications 1 à 3, caractérisé en ce qu'il est prévu, dans l'axe (7) des culbuteurs (6,9), un canal (14) d'arrivée d'huile qui est en communication avec les forures (11) des premiers culbuteurs (6).
